# EUROPÄISCHE PATENTANMELDUNG

(11) **EP 0 294 576 A1**
(43) Veröffentlichungstag der Anmeldung: **14.12.1988**
(21) Anmeldenummer: 88106623.7
(22) Anmeldetag: 26.04.1988
(51) Int. Cl.: D03J 5/06

(54) **Kunststoffprojektil mit Betätigungsvorrichtung in Webmaschinen**

(30) Priorität: 09.06.1987 CH 2166/87
(71) Anmelder: GEBRÜDER SULZER AKTIENGESELLSCHAFT, CH-8401 Winterthur (CH)
(72) Erfinder: Pfarrwaller, Erwin, CH-8405 Winterthur (CH)
(74) Vertreter: Sparing Röhl Henseler Patentanwälte

(57) **Zusammenfassung**

Das Kunststoffprojektil mit zugeordnetem Projektilöffner weist eine Projektilklammer (17) mit bogenförmigen Abschnitten (24a, 24b) auf. Der Projektilöffner (31) übt auf diese Abschnitte Kräfte sowohl quer (4a, 4b) als auch längs (50a, 60a) zur Schussrichtung zum gleichzeitigen Oeffnen und Positionieren bezüglich dieser beiden Richtungen aus. Eine Durchgangsöffnung (19) des Kunststoffgehäuses (8) wird vom Projektilöffner nirgends berührt. Damit entfällt das Abnutzungsproblem beim früheren Positionieren am Kunststoffgehäuse. Ein Projektilöffner aus abriebfestem, schlagzähem Kunststoff ermöglicht ölfreien Betrieb und höchste Gewebequalität.

## Beschreibung

Die Erfindung betrifft ein Greiferprojektil mit einer Projektilklammer und einem Kunststoffgehäuse sowie mit mindestens einem zugeordneten Projektilöffner zum Oeffnen und Positionieren des Projektils bei der Fadenübergabe in Webmaschinen.

Kunststoffprojektile sind seit längerem bekannt. Sie ermöglichen gegenüber den immer noch mehrheitlich verwendeten Stahlprojektilen dank niedrigerem Gewicht im Prinzip höhere Eintragsleistung. Die geringere mechanische Festigkeit der verwendeten Kunststoffteile führt jedoch zu neuen Problemen bezüglich Festigkeit, Verschleiss, Standzeiten und Serviceintervallen. Ein grosses Problem entsteht hier im Speziellen beim Oeffnen und Zentrieren des Projektils bei der Fadenübergabe. Dabei muss die Projektilklammer von einem Projektilöffner quer zur Schussrichtung aufgespreizt und zur Fadenübergabe längs der Schussrichtung genau positioniert werden, damit keine Fadenverlierer auftreten. Dies wurde bisher mit einem metallischen Projektilöffner erreicht, welcher die metallische Projektilklammer quer zur Schussrichtung aufspreizt (und damit auch in dieser Richtung zentriert) und durch eine Zentrierbohrung im Projektilgehäuse, auf welche die Flanken des Projektilöffners auflaufen und damit das Projektil in Schussrichtung positionieren. Dieses Prinzip wurde sowohl für Stahlprojektile als auch für Projektile mit Kunststoffgehäusen angewendet. Bei den Kunststoffgehäusen treten nun allerdings hoher Verschleiss und Deformationen an den Auflagestellen der Zentrierbohrung auf. Die Positionierung wird schlecht, und es treten unweigerlich Fadenverlierer auf. Es entsteht hoher Serviceaufwand und die Standzeiten der Kunststoffprojektile werden vor allem bei hohen Maschinengeschwindigkeiten unbefriedigend kurz.

Um hohen Qualitätsansprüchen an die erzeugten Gewebe genügen zu können, dürfen keinesfalls Oelflecken ins Gewebe gelangen. Bei einem metallischen Projektilöffner, welcher die metallische Projektilklammer aufspreizen muss, ist eine minimale Oelschmierung unerlässlich. Diese genau zu dosieren und zu verhindern, dass Oelspuren ins Gewebe gelangen, ist schwierig und aufwendig. Es werden daher Lösungen gesucht, ohne Oel auszukommen.

Es ist nun Aufgabe der vorliegenden Erfindung, eine Lösung der erwähnten Probleme zu finden und ein Kunststoffprojektil mit zugeordneter Oeffner- und Positioniervorrichtung zu schaflen, welches höhere Eintragsleistungen bei hoher Gewebequalität ermöglicht, und zwar bei hoher Betriebssicherheit und geringem Servicebedarf.

Diese Aufgabe wird erfindungsgemäss dadurch gelöst, dass die Projektilklammer des Kunststoffprojektils zwei bogenförmige Abschnitte aufweist, welche gekrümmten Seitenflächen des Projektilöffners entsprechen, wodurch der Projektilöffner auf die Projektilklammer Kräfte sowohl quer als auch längs zur Schussrichtung zum gleichzeitigen Oeffnen und Positionieren bezüglich dieser beiden Richtungen ausübt, und dass das Kunststoffgehäuse eine Durchgangsöffnung aufweist, deren Begrenzung den Projektilöffner während des Oeffnungsvorgangs nirgends berührt.

Vorteilhafte Ausführungen können dabei bogenförmige Abschnitte in Form von Kreissektoren aufweisen. Dies ergibt günstige geometrische Verhältnisse und einfache Herstellung. Die Kreissektoren können Oeffnungswinkel von je mindestens 90° aufweisen und damit eine ausgeglichene Druckverteilung auf eine relativ grosse Fläche beim Oeffnungs- und Zentriervorgang ergeben. Vorteilhafterweise können dabei die bogenförmigen Abschnitte auch in Bewegungsrichtung des Projektilöffners, d.h. senkrecht zur Schussbahn, der entsprechenden Innenflanke bzw. Aussenflanke des Projektilöffners angepasst und leicht abgerundet sein.

Mit einem dem Projektil zugeordneten Projektilöffner aus abriebfestem, schlagzähem Kunststoff kann ein ölfreier Betrieb erreicht werden. Mit der bisherigen Zentrierbohrung im Kunststoffgehäuse ist dies wegen der dann auftretenden ungünstigen Kunststoff-Kunststoff-Reibpaarung nicht möglich.

Im folgenden wird die Erfindung anhand von Ausführungsbeispielen im Zusammenhang mit der Zeichnung näher erläutert. Dabei zeigt:
Fig. 1 einen Teil eines bisherigen Greiferprojektils mit Oeffner und Zentrierfunktion;
Fig. 2 einen Teil eines erfindungsgemässen Projektils mit Oeffner und Zentrierfunktion;
Fig. 3 eine schematische Darstellung der auftretenden Kräfte beim Oeffnen und Zentrieren am bogenförmigen Abschnitt der Projektilklammer;
Fig. 4a, b ein Greiferprojektil und dessen Projektilklammer; halb geöffnet durch einen Projektilöffner;
Fig. 5a, b, c die hintere Hälfte eines Projektils von oben und in zwei dazu senkrechten Schnitten mit einem Projektilöffner.

Die bisherige Ausführung von Fig. 1 zeigt ein Kunststoffgehäuse 8 des Projektils mit einer Zentrierbohrung 9 und zwei Projektilklammerschenkeln 7a, 7b. Ein nicht gezeichneter Projektilöffner durchfährt während der Oeffner- und Zentrierbetätigung einen variablen Bereich 11, welcher durch Auflageflächen 14a,14b der Projektilklammerschenkel einerseits und durch die Abschnitte 12,13 der Zentrierbohrung 9 andererseits begrenzt wird. Der Projektilöffner übt beim Oeffnen der Klammer zuerst Kräfte 4a, 4b auf die Schenkel 7a, 7b aus. Im weiteren Verlauf der Oeffnungsbewegung läuft der Projektilöffner auf die Segmente 12, 13 auf, unter Ausübung der Kräfte 2 und 3 auf das Kunststoffgehäuse. Damit wird das Projektil positioniert.

Bei der erfindungsgemässen Ausführung nach Fig. 2 jedoch werden keine Kräfte auf das relativ empfindliche Kunststoffgehäuse 8 ausgeübt. Die Klammerschenkel 17a,17b weisen hier je einen bogenförmigen Abschnitt 24a, 24b auf. Eine Durchgangsöffnung 19 im Gehäuse 8 wird vom nicht gezeichneten Projektilöffner nirgends berührt. Der Projektilöffner überstreicht während seiner Betätigung nur einen Bereich 21, welcher im wesentlichen allein durch die bogenförmigen Abschnitte 24a, 24b begrenzt wird. Dabei übt der Projektilöffner nebst den Kräften 4a, 4b quer zur Schussrichtung gleichzeitig auch Kräfte 5a und 5b sowie 6a und 6b längs der Schussrichtung X auf die bogenförmigen Abschnitte 24a, 24b aus.

Diese Kräfte sind für eine Seite (a) schematisch dargestellt in Fig. 3, mit einem Kreissektor als bogenförmiger Abschnitt 24a und einem Oeffnungswinkel 2α.Dieser Oeffnungswinkel wird vorteilhafterweise relativ gross gewählt, z.B. mindestens 90°, womit die Kraftkomponenten 50a und 60a in positiver und negativer Schussrichtung X entsprechend gross gewählt werden können (proportional Sinus α).

Fig. 4a zeigt ein ganzes Kunststoffprojektil mit Projektilöffner 31; Fig. 4b zeigt dessen Projektilklammer 17. Das Kunststoffgehäuse 8 ist mit einem Verbindungsstift 23 hinter dem Projektilkopf 22 mit der Klammer 17 verbunden. Der Projektilöffner 31 wird in Richtung 36 bewegt, wobei er auf den Klammerabschnitten 24a, 24b aufläuft und die Klammer 27 mit Klemmstücken 27a, 27b zur Aufnahme eines, von einem nicht gezeichneten Fadengeber zugeführten, Fadens 26 öffnet. Dabei hält der Projektilölfner 31 das Projektil zur Fadenübernahme über die bogenförmigen Abschnitte 24a, 24b genau in der vorgeschriebenen optimalen Position.

An den Figuren 5a, b, c wird die Oeffnungs- und Zentrierfunktion von bogenförmigen Abschnitten 24a, 24b und Projektilöffner 31 von verschiedenen Seiten, im Grundriss 5a und in zwei orthogonalen Schnitten A-A, B-B, noch genauer gezeigt. Die bogenförmigen Abschnitte 24a, 24b sind hier auch senkrecht zur Schussbahn X leicht gerundet und den entsprechenden Flanken des Projektilöffners angepasst. Dabei zeigt Fig. 5c die Innenflanke 33 und die Aussenflanke 34 und Fig. 5b die Seitenflanken 32a, 32b des Projektilöffners, welche in Bewegungsrichtung 36 auf die bogenförmigen Abschnitte 24a, 24b auflaufen.

Die funktionslose Durchgangsöffnung 19 ist im Gegensatz zur früheren Zentrierbohrung 9 (von Fig. 1) völlig unkritisch und auch einfach herzustellen. Sie muss keine präzise Form und Lage aufweisen. Ihre Fläche und vor allem die Wandstärke der Kunststoffhülle 8 kann hier klein sein. Entsprechend mehr Raum steht dann zur optimalen Dimensionierung der Klammer und der übrigen Teile des Projektils zur Verfügung.

In einer besonders vorteilhaften Ausführung wird ein Projektilöffner 31 aus abriebfestem, schlagzähem Kunststoff eingesetzt, womit ein ölfreier Betrieb möglich ist.

Mit der vorliegenden Erfindung konnte dank wesentlich verbesserter Positionierung auch ein geringeres Spiel zwischen Projektil und Schläger vor dem Abschuss erreicht werden. Damit wiederum wird die Schlagbelastung und die Abnützung des Kunststoffgehäuses beim Abschuss reduziert und somit die Leistungsfähigkeit auch bezüglich dieser Funktion erhöht. Insgesamt konnte nebst erhöhter Gewebequalität und Zuverlässigkeit der Webmaschinen auch eine Erhöhung der Standzeit um ein Mehrfaches erreicht werden.

## Patentansprüche

1. Greiferprojektil mit einer Projektilklammer und einem Kunststoffgehäuse sowie mit mindestens einem zugeordneten Projektilöffner, dadurch **gekennzeichnet,** dass die Projektilklammer (17) zwei bogenförmige Abschnitte (24a, 24b) aufweist, welche gebogenen Seitenflächen (32a, 32b) des Projektilöffners entsprechen, wodurch der Projektilöffner (31) auf die Projektilklammer Kräfte sowohl quer (4a, 4b) als auch längs (50a, 60a) zur Schussrichtung zum gleichzeitigen Oeffnen und Positionieren bezüglich dieser beiden Richtungen ausübt, und dass das Kunststoffgehäuse (8) eine Durchgangsöffnung (19) aufweist, deren Begrenzung den Projektilöffner während des Oeffnungsvorgangs nirgends berührt.

2. Projektilklammer nach Anspruch 1, dadurch gekennzeichnet, dass die bogenlörmigen Abschnitte durch Kreissektoren gebildet werden.

3. Greiferprojektil nach Anspruch 2, dadurch gekennzeichnet, dass die Kreissektoren einen Oeffnungswinkel von je mindestens 90° aufweisen.

4. Greiferprojektil nach Anspruch 1, dadurch gekennzeichnet, dass die bogenförmigen Abschnitte auch in Bewegungsrichtung des Projektilöffners, d.h. senkrecht zur Schussbahn (X), der entsprechenden Innenflanke (33) bzw. Aussenflanke (34) des Projektilöffners angepasst und leicht abgerundet sind.

5. Greiferprojektil nach Anspruch l, dadurch gekennzeichnet, dass der zugeordnete Projektilöffner aus abriebfestem, schlagzähem Kunststoff besteht.
